# EUROPÄISCHE PATENTSCHRIFT

(11) **EP 2 845 820 B1**
(45) Veröffentlichungstag und Bekanntmachung des Hinweises auf die Patenterteilung: **22.06.2016**
(21) Anmeldenummer: 14180177.9
(22) Anmeldetag: 07.08.2014
(51) Int. Cl.: B65D 30/08, B65D 30/20, B65D 30/18, B65D 33/01

(54) **Seitenfaltenbeutel aus einem Kunststoffgewebeverbund**
Gusseted bag made of a composite plastic tissue
Sachet à soufflet latéral en tissu composite en matière plastique

(30) Priorität: 04.09.2013 DE 102013109656
(43) Veröffentlichungstag der Anmeldung: 11.03.2015
(73) Patentinhaber: Mondi Halle GmbH, 33790 Halle (DE)
(72) Erfinder: Kösters, Jens, 49134 Wallenhorst (DE); Brauer, Jochen, 49393 Lohne (DE)
(74) Vertreter: Lorenz, Bernd Ingo Thaddeus

(56) Entgegenhaltungen:
- EP-A2- 0 243 750
- DE-U1-202004 007 862
- GB-A- 1 162 013
- US-A- 4 373 979

## Beschreibung

Die Erfindung betrifft einen Seitenfaltenbeutel aus einem Kunststoffgewebeverbund, gemäß dem Oberbegriff des Anspruchs 1.

Der Seitenfaltenbeutel umfasst eine Frontwand, eine Rückwand und zwischen der Frontwand und der Rückwand angeordnete Seitenfalten, die durch Faltkanten mit der Frontwand und Rückwand verbunden sind. Der Seitenfaltenbeutel ist aus einem Kunststoffgewebeverbund gefertigt, der eine Polymerfolie an der Beutelaußenseite sowie ein mit der Polymerfolie verbundenes Gewebe aus Polymerbändchen an der Beutelinnenseite aufweist. Das Gewebe und die Polymerfolie an der Beutelaußenseite sind flächig miteinander verbunden und bilden einen festen Kunststoffgewebeverbund. Der flachliegende Seitenfaltenbeutel ist an einem Ende dadurch verschlossen, dass ein Abschnitt der Frontwand sowie Seitenfaltenabschnitte, die zwischen dem Abschnitt der Frontwand und der Rückwand angeordnet sind, unter Bildung einer Bodenfalte auf die Rückwand umgefaltet und mit dieser verbunden sind. Die Front- und Rückwand bilden gleichwertige Beutelflächen. Die Bezeichnung dieser Beutelflächen als "Frontwand" und "Rückwand" soll das leichtere Verständnis der erfindungsgemäßen Lehre ermöglichen und soll keine sachliche Einschränkung darstellen. Zum leichteren Verständnis der beanspruchten technischen Lehre wird im Rahmen der Offenbarung der Erfindung diejenige Beutelfläche, auf die bei der Ausbildung der Bodenfläche Folienabschnitte umgefaltet und befestigt werden, als "Rückwand" bezeichnet.

Der flachliegende Seitenfaltenbeutel kann an dem offenen Ende befüllt werden und wird nach der Befüllung verschlossen. Der befüllte Seitenfaltenbeutel ist als Verpackungsbeutel insbesondere für schüttfähige Füllgüter wie pelletierte Tiernahrung, Einstreu für Tiere oder ähnliche Materialien vorgesehen. Der Seitenfaltenbeutel ist durch die Verwendung eines Kunststoffgewebeverbundes insbesondere für Großgebinde geeignet, die ein erhebliches Füllvolumen und ein erhebliches Füllgewicht aufweisen. Entsprechende Seitenfaltenbeutel werden in der Praxis auch als Seitenfaltensäcke bezeichnet, wobei diese Begriffe im Rahmen der vorliegenden Erfindung nicht unterschieden werden.

Seitenfaltenbeutel aus ein- oder mehrlagigen Folien, die nicht durch ein Gewebe verstärkt sind, weisen häufig eine Bodenfläche auf, die durch Siegelnähte geformt ist. Die Siegelnähte erstrecken sich von einer Faltkante an Längsseiten der Front- oder Rückwand unter einem schrägen Winkel in Richtung der Bodenfalte. Die Siegelnähte, die auch als Ecksiegelungen bezeichnet werden, bewirken, dass sich der Boden des Seitenfaltenbeutels besser zu einer ebenen Bodenfläche ausformt, wenn der Seitenfaltenbeutel mit einem Produkt befüllt wird.

Seitenfaltenbeutel, die aus einem Kunststoffgewebeverbund gefertigt sind, weisen in der Praxis keine Siegelnähte zur Ausformung des Bodens auf, da die beutelinnenseitige Gewebefläche sich nicht oder nur schlecht siegeln lässt. Zur Erzeugung einer Siegelnaht sind hohe Siegeltemperaturen notwendig, wobei die Gefahr besteht, dass durch Einbringen einer zu großen Wärmeenergie die Polymerstruktur und Orientierung der Polymerbändchen des Gewebes zerstört wird. Ein weiteres Problem für die Anbringung von Siegelnähten zwischen den Flanken der Seitenfalten und der angrenzenden Frontwand oder Rückwand ist der schlechte Kontakt der zu verbindenden Flächen aufgrund ihrer Gewebestruktur. Seitenfaltenbeutel aus Kunststoffgewebeverbundmaterialien, die ohne Ecksiegelungen an der Bodenfläche ausgebildet sind, haben nach der Befüllung eine optisch schlechte Bodenausformung. Die schlechte Bodenausformung hat auch negative Einflüsse auf das Gebindevolumen, da sich der Füllstand erhöht, wenn der Boden sich nicht richtig aufstellt und dies durch eine höhere Beutelhöhe berücksichtigt werden muss. Das Problem tritt insbesondere bei flachliegenden Seitenfaltenbeuteln mit tiefen Seitenfalten auf, die nach der Befüllung quaderförmige Verpackungen bilden.

Um an Seitenfaltenbeuteln, die aus einem Kunststoffgewebeverbund gefertigt sind, Siegelnähte zum Ausformen der Bodenfläche anbringen zu können, muss das Gewebe vollflächig oder zumindest abschnittsweise mit einer siegelfähigen Beschichtung versehen werden, die beispielsweise durch eine Extrusionsbeschichtung oder durch Aufbringen eines Hotmelt-Klebstoffes erzeugt wird. Die Verwendung von beschichteten Gewebe aus monoaxial verstreckten Polymerbändchen und einer Beschichtung aus einem siegelfähigen Polymer zur Herstellung von Säcken ist aus EP 2 188 438 B1 bekannt. Die Beschichtung der Gewebefläche eines Kunststoffgewebeverbundmaterials zur Verbesserung der Siegeleigenschaften ist fertigungstechnisch aufwendig und erfordert einen zusätzlichen und mit entsprechenden höheren Kosten verbundenen Materialeinsatz.

Aus US 4 373 979 ist es bekannt, ein Gewebe aus Polymerbändchen durch Ultraschallschweißen mit einer Polymerfläche zu verbinden. Am Beispiel eines Seitenfaltenbeutels wird beschrieben, dass das Ultraschallschweißverfahren eingesetzt werden kann, um das Ende eines Folienschlauches zu verschließen. Die durch Ultraschallschweißen erzeugten Schweißpunkte sind in mehreren Reihen angeordnet, die sich quer zur Längsrichtung des Folienschlauches erstrecken. Dabei ist der Abstand zwischen den Schweißpunkten so gewählt, dass jedes Polymerbändchen des Gewebes von einem Schweißpunkt erfasst wird.

Die GB 1 162 013 A zeigt einen Standbodenbeutel mit einer Seitenfalte, mit darin angeordneten, aus einer Mehrzahl von Schweißpunkten gebildeten unter einem schrägen Winkel verlaufenden Eckschweißnaht.

Vor diesem Hintergrund liegt der Erfindung die Aufgabe zugrunde, einen aus einem Kunststoffgewebeverbund gefertigten Seitenfaltenbeutel so auszubilden, dass er nach der Befüllung eine ebene und standfeste Bodenfläche aufweist.

Gegenstand der Erfindung und Lösung dieser Aufgabe ist ein Seitenfaltenbeutel nach Anspruch 1.

Die Erfindung setzt einen Seitenfaltenbeutel aus einem Kunststoffgewebeverbund voraus mit einer Frontwand, einer Rückwand und zwischen der Frontwand und der Rückwand angeordneten Seitenfalten, die durch Faltkanten mit der Frontwand und der Rückwand verbunden sind. Ein Abschnitt der Frontwand sowie Seitenfaltenabschnitte, die zwischen dem Abschnitt der Frontwand und der Rückwand angeordnet sind, sind unter Bildung einer Bodenfalte auf die Rückwand umgefaltet und mit dieser verbunden. Der durch Falten einer ebenen Materialbahn herstellbare Seitenfaltenbeutel besteht aus einem Kunststoffgewebeverbund, der eine Polymerfolie an der Beutelaußenseite sowie ein mit der Polymerfolie verbundenes Gewebe aus Polymerbändchen an der Beutelinnenseite aufweist. Die Polymerfolie und das Gewebe sind fest miteinander verbunden und bilden einen festen Verbund. Das Gewebe ist unbehandelt und weist an der Beutelinnenseite keine siegelfähige Beschichtung auf. Erfindungsgemäß sind die beutelinnenseitige Gewebefläche der Seitenfalten mit der benachbarten Gewebefläche der Frontwand oder Rückwand durch Eckschweißnähte verbunden, die sich von einer Faltkante an Längsseiten der Front- oder Rückwand unter einem schrägen Winkel in Richtung der Bodenfalte erstrecken. Für die Erfindung wesentlich ist, dass die Eckschweißnähte eine durch Ultraschallschweißen erzeugte Struktur mit einer Rasterung aus einer Vielzahl von punktförmigen oder linienförmigen Schweißstellen aufweisen. Erfindungsgemäß ist eine Rasterung aus einer Vielzahl hintereinander und nebeneinander angeordneter Schweißpunkte vorgesehen. Durch eine lokale Verbindung an einer Vielzahl von Schweißpunkten oder Linien, die beispielsweise parallel ausgerichtet sind oder sich kreuzen, ist die Nahtfestigkeit der Eckschweißnähte in Längs- und Querrichtung der Eckschweißnähte gleichmäßig. Insbesondere tritt an den Nahtkanten der Eckschweißnähte keine signifikante Versprödung auf, wie dies oft beim Heißsiegeln von Polymerfolien unter Verwendung von Heißsiegelbacken beobachtet werden kann.

Die Eckschweißnähte erstrecken sich zweckmäßig bis zur Bodenfalte. Dabei sind die Eckschweißnähte so ausgerichtet, dass sie mit der Bodenfalte einen Winkel zwischen 30° und 60° einschließen. Gemäß einer bevorzugten Ausführung der Erfindung begrenzen die Eckschweißnähte mit der Bodenfalte und einer randseitigen Faltkante jeweils eine gleichschenklige Dreieckfläche.

Das Gewebe des Kunststoffgewebeverbundes kann insbesondere aus einem Geflecht aus bändchenförmigen Polymerstreifen bestehen. Die Polymerstreifen des Geflechtes weisen in Beutellängsrichtung und in Beutelquerrichtung vorzugsweise eine Breite zwischen 2 mm und 5 mm auf, wobei die sich in Beutellängsrichtung und in Beutelquerrichtung erstreckenden Polymerstreifen des Geflechtes insbesondere auch im Wesentlichen dieselbe Breite aufweisen können.

Die Eckschweißnähte sind zweckmäßig 2 mm bis 10 mm breit, wobei die Rasterung 10 bis 500 Schweißpunkte bezogen auf eine Fläche von 100 mm² umfassen kann. Die Schweißpunkte der Eckschweißnähte sind vorzugsweise auf parallelen Linien angeordnet, die unter einem Winkel von 45° zur Längserstreckung der Eckschweißnähte ausgerichtet sind. Auf jeder Linie sind dabei mindestens drei Schweißpunkte in äquidistanten Abständen nebeneinander angeordnet.

Der Kunststoffgewebeverbund ist üblicherweise aus polyolefinischen Komponenten gefertigt, wobei die Polymerfolie an der Beutelaußenseite vorzugsweise eine Polypropylenfolie ist und insbesondere aus einem biaxial orientierten Polypropylen (BOPP) besteht. Alternativ kann die Polymerfolie an der Beutelaußenseite auch aus einem Polyester oder Polyamid (OPET, OPA) bestehen. Das Gewebe an der Beutelinnenseite weist monoaxial verstreckte Polymerbändchen auf, die miteinander verwebt sind und oberflächlich verschweißt sein können. Das Gewebe weist dann Orientierungen in Längs- und Querrichtung auf.

Der untere Rand der Frontwand, der untere Rand der zur Frontwand benachbarten Flanke der Seitenfalten, der untere Rand der zur Rückwand benachbarten Flanke der Seitenfalten und der untere Rand der Rückwand sind zweckmäßig fächerförmig zueinander versetzt, so dass die entlang der Bodenfalte umgefalteten Lagen des Kunststoffgewebeverbundes jeweils einen Abschnitt aufweisen, der unmittelbar an der Rückwand anliegt und mit der Rückwand vorzugsweise verklebt ist. Auf diese Weise erhält der Seitenfaltenbeutel eine stabile Bodenfläche, die nach der Befüllung des Seitenfaltenbeutels eine im Wesentlichen ebene und standfeste Bodenfläche bildet. Durch Verwendung eines Kunststoffgewebeverbundmaterials eignet sich der erfindungsgemäße Seitenfaltenbeutel für große Gebinde und zur Verpackung von Schüttgut mit einem großen Schüttgewicht.

Im Folgenden wird die Erfindung anhand einer lediglich ein Ausführungsbeispiel darstellenden Zeichnung erläutert. Es zeigen schematisch
- Fig. 1: eine Ansicht auf die Frontwand eines flachliegenden Seitenfaltenbeutels,
- Fig. 2: eine Ansicht auf die Rückwand des in Fig. 1 dargestellten Seitenfaltenbeutels,
- Fig. 3: eine ausschnittsweise Darstellung der Beutelinnenfläche des in den Fig. 1 und 2 dargestellten Seitenfaltenbeutels,
- Fig. 4: eine vergrößerte Darstellung einer Eckschweißnaht zur Formgebung der Bodenfläche im Falle einer Befüllung des Seitenfaltenbeutels,
- Fig. 5: das Verfahrensprinzip zur Herstellung der in Fig. 4 dargestellten Eckschweißnaht,
- Fig. 6: ein zu einer Verpackung geschlossener Seitenfaltenbeutel nach seiner Befüllung,
- Fig. 7: ein Schnittkantenprofil der Folienlagen eines Seitenfaltenschlauches vor der Verklebung der Folienlagen zu einer Bodenfläche,
- Fig. 8: eine Ausführungsvariante des in Fig. 4 dargestellten Gegenstandes.

Die Fig. 1 und 2 zeigen einen flachgelegten Seitenfaltenbeutel mit einer Frontwand 1, einer Rückwand 2 und zwischen der Frontwand und der Rückwand angeordneten Seitenfalten 3, die durch Faltkanten 4 mit der Frontwand 1 und der Rückwand 2 verbunden sind. Der Seitenfaltenbeutel wird aus einer ebenen Materialbahn durch Falten geformt. Ein Überlappungsbereich 5, der im Ausführungsbeispiel an der Rückwand 2 angeordnet ist, ist durch eine Verklebung verschlossen. An seinem oberen Ende ist der Seitenfaltenbeutel offen und kann in Abfüllanlagen mit einem schuttfähigen Füllgut befüllt werden. An seinem unteren Ende ist der Seitenfaltenbeutel verschlossen, wobei das verschlossene Ende bei einer Befüllung des Seitenfaltenbeutels eine ebene Bodenfläche bildet. Die Bodenfläche wird dadurch gebildet, dass ein Abschnitt 6 der Frontwand sowie Seitenfaltenabschnitte 7, die zwischen dem Abschnitt 6 der Frontwand 1 und der Rückwand 2 angeordnet sind, unter Bildung einer Bodenfalte 8 auf die Rückwand 2 umgefaltet und mit der Rückwand 2 verbunden werden.

Damit sich die Bodenfläche besser ausformt, wenn der Seitenfaltenbeutel befüllt wird, sind Eckschweißnähte 9 vorgesehen, die sich von einer äußeren Faltkante 4 an Längsseiten der Front- oder Rückwand 1, 2 unter einem schrägen Winkel in Richtung der Bodenfalte 8 erstrecken. Die Eckschweißnähte 9 können mit der Bodenfalte 8 einen Winkel α zwischen 30° und 60° einschließen. Im Ausführungsbeispiel und gemäß einer bevorzugten Ausführung der Erfindung begrenzen die Eckschweißnähte 9 mit der Bodenfalte 8 und einer randseitigen Faltkante 4 jeweils eine gleichschenklige Dreieckfläche.

Der in den Figuren dargestellte Seitenfaltenbeutel ist aus einem Kunststoffgewebeverbund gefertigt. Der Kunststoffgewebeverbund ist zumindest zweilagig ausgebildet und weist eine Polymerfolie 10 an der Beutelaußenseite sowie ein mit der Polymerfolie 10 verbundenes Gewebe 11 aus Polymerbändchen 12, 13 an der Beutelinnenseite auf. Die Polymerfolie 10 ist mit dem Gewebe 11 fest verklebt. Der Kunststoffgewebeverbund ist beispielsweise aus polyolefinischen Komponenten gefertigt.

Aus Fig. 3 geht hervor, dass das Gewebe 11 aus einem Geflecht aus bändchenförmigen Polymerstreifen 12, 13 besteht, wobei die Polymerstreifen 12 in Beutellängsrichtung und die Polymerstreifen 13 in Beutelquerrichtung beispielsweise eine Breite zwischen 2 mm und 5 mm aufweisen können. Im Ausführungsbeispiel haben die sich in Beutellängsrichtung und in Beutelquerrichtung erstreckenden Polymerstreifen 12, 13 des Geflechtes im Wesentlichen dieselbe Breite.

Die beutelinnenseitige Gewebefläche lässt sich nicht gut siegeln. Es wären hohe Siegeltemperaturen notwendig, wobei die Gefahr bestünde, dass Orientierungen in den Polymerbändchen 12, 13 zerstört würden. Die Eckschweißnähte 9 werden erfindungsgemäß durch Ultraschallschweißen erzeugt und weisen eine durch Ultraschallschweißen erzeugte Struktur mit einer Rasterung aus einer Vielzahl hintereinander und nebeneinander angeordneter Schweißpunkte 14 auf. Die Schweißpunkte 14 verbinden die beutelinnenseitige Gewebefläche der Seitenfalten 3 mit der benachbarten Gewebefläche der Frontwand 1 oder Rückwand 2. Im Rahmen der Erfindung liegt es auch, dass die durch Ultraschallschweißen erzeugte Struktur der Eckschweißnähte als eine Anordnung aus linienförmigen Schweißstellen besteht, wobei die Schweißlinien beispielsweise parallel ausgerichtet sind oder sich kreuzen.

Das Verfahrensprinzip zur Herstellung der Eckschweißnähte 9 durch Ultraschallschweißen ist in Fig. 5 dargestellt. Mit Hilfe eines Generators wird hochfrequenter Wechselstrom erzeugt und zu einem Ultraschallwandler übertragen, der daraus eine mechanische Ultraschallfrequenz erzeugt. Die hochfrequenten mechanischen Schwingungen einer Sonotrode 15 werden unter Druck auf die zu verbindenden Polymerflächen übertragen. Die Schwingungen verursachen beim Ultraschallschweißen Molekular- und Grenzflächenreibung in der Fügezone. Dabei entsteht die zum Schweißen notwendige Wärme, wobei das Polymermaterial an den Schweißpunkten 14 plastifiziert wird. Gemäß der Darstellung in Fig. 5 greift ein Widerlager 16 für die Sonotrode 15 randseitig in die gespreizten Seitenfalten 3 ein. Die Ultraschallsiegelung hat den Vorteil, dass die Schweißzeiten kurz sind und die thermische Energie weitestgehend in den Kontaktbereichen entsteht, wodurch andere Laminatbereiche und insbesondere die orientierten Polymerbändchen 12, 13 des Gewebes 11 mit weniger Wärme belastet werden.

Die Eckschweißnähte 9 weisen entsprechend der Darstellung in Fig. 4 jeweils eine Breite zwischen 2 mm und 10 mm auf, wobei die Rasterung zweckmäßig 10 bis 500 Schweißpunkte 14 bezogen auf eine Fläche von 100 mm² umfasst. Im Ausführungsbeispiel ist die Eckschweißnaht 9 ca. 4 mm breit und setzt sich aus ca. 100 Schweißpunkten bezogen auf eine Fläche von 100 mm² zusammen. Der Darstellung in Fig. 4 ist auch zu entnehmen, dass die Schweißpunkte 14 der Eckschweißnähte 9 auf parallelen Linien 17 angeordnet sind, die unter einem Winkel *β* von 45° zur Längserstreckung der Eckschweißnähte 9 ausgerichtet sind. Auf jeder Linie 17 sind mindestens drei Schweißpunkte 14 in äquidistanten Abständen nebeneinander angeordnet.

Im Ausführungsbeispiel der Fig. 8 ist in mindestens einem durch eine Eckschweißnaht 9 begrenzten dreieckförmigen Beutelabschnitt 7' eine Entlüftungsöffnung 24 angeordnet. Zwischen dem mit der Entlüftungsöffnung 24 versehenen Beutelabschnitt 7' und dem Füllraum des Seitenfaltenbeutels ist ein Luftaustausch gewährleistet. Der Luftaustausch ist durch Pfeile angedeutet. Im Ausführungsbeispiel ist der Luftaustausch möglich, weil die Eckschweißnaht 9 einen Abstand zur Bodenfalte 8 und zur Faltkante 4 an der Längsseite des Beutels einhält. Alternativ oder zusätzlich kann die Eckschweißnaht beispielsweise unterbrochen sein, um den Luftaustausch zwischen dem dreieckförmigen Beutelabschnitt 7' und dem Füllraum des Seitenfaltenbeutels zu gewährleisten oder zu fördern.

Die Eckschweißnähte 9 bewirken beim Abfüllen des Seitenfaltenbeutels eine gute Bodenausformung. Nach der Befüllung und dem Verschluss seines oberen Endes bildet der Seitenfaltenbeutel eine im Wesentlichen quaderförmige Verpackung mit einer ebenen standfesten Bodenfläche, wie dies in Fig. 6 dargestellt ist.

Der aus einem Kunststoffgewebeverbund gefertigte Seitenfaltenbeutel kann zur Verpackung von schüttfähigen Füllgütern wie pelletierte Tiernahrung, Einstreu für Tiere oder ähnliche Materialien eingesetzt werden und ist als Sack insbesondere für Großgebinde geeignet, die ein erhebliches Füllvolumen und ein erhebliches Füllgewicht aufweisen. Abgesehen davon, dass die Verpackung eine durch die Eckschweißnähte 9 gut ausgeformte ebene Bodenfläche aufweist, muss die Bodenfläche bei der Befüllung und bei der Handhabung des Sacks einer großen Belastung standhalten. Da die Gewebeflächen an der Beutelinnenseite nicht siegelfähig sind, werden die Materiallagen vorzugsweise miteinander verklebt. Im Hinblick auf eine feste Klebeverbindung ist es zweckmäßig, wenn die miteinander zu einer Bodenfläche zu verklebenden Folienlagen ein Kantenprofil mit der in Fig. 7 dargestellten Kontur aufweisen. Der Darstellung in Fig. 7, die einen Blick auf die Rückwand 2 zeigt, ist zu entnehmen, dass der untere Rand 18 der Frontwand 1, der untere Rand 19 der zur Frontwand 1 benachbarten Flanke 20 der Seitenfalten 3, der untere Rand 21 der zur Rückwand 2 benachbarten Flanke 22 der Seitenfalten 3 und der untere Rand 23 der Rückwand 2 fächerförmig zueinander versetzt sind. Dadurch wird erreicht, dass die entlang der Bodenfalte 8 umgefalteten Lagen des Kunststoffgewebeverbundes jeweils einen Abschnitt aufweisen, der unmittelbar an der Rückwand 2 anliegt und mit der Rückwand 2 verklebt oder verschweißt ist.

## Patentansprüche

1. Seitenfaltenbeutel aus einem Kunststoffgewebeverbund mit
einer Frontwand (1),
einer Rückwand (2) und
zwischen der Frontwand und der Rückwand angeordneten Seitenfalten (3), die durch Faltkanten (4) mit der Frontwand (1) und der Rückwand (2) verbunden sind,
wobei der Kunststoffgewebeverbund eine Polymerfolie (10) an der Beutelaußenseite sowie ein mit der Polymerfolie (10) verbundenes Gewebe (11) aus Polymerbändchen (12, 13) an der Beutelinnenseite aufweist und wobei ein Abschnitt der Frontwand sowie Seitenfaltenabschnitte, die zwischen dem Abschnitt (6) der Frontwand und der Rückwand (2) angeordnet sind, unter Bildung einer Bodenfalte (8) auf die Rückwand (2) umgefaltet und mit dieser verbunden sind, und die beutelinnenseitige Gewebefläche der Seitenfalten (3) mit der benachbarten Gewebefläche der Frontwand (1) oder Rückwand (2) durch Eckschweißnähte (9) verbunden sind, die **dadurch gekennzeichnet, dass** Eckschweißnähte (9) sich unter einem schrägen Winkel in Richtung der Bodenfalte (8) erstrecken, wobei die Eckschweißnähte (9) eine durch Ultraschallschweißen erzeugte Struktur mit einer Rasterung aus einer Vielzahl von punktförmigen oder linienförmigen Schweißstellen aufweist und dass die durch Ultraschallschweißen erzeugte Struktur der Eckschweißnähte (9) eine Rasterung aus einer Vielzahl hintereinander und nebeneinander angeordneter Schweißpunkte (14) aufweist.

2. Seitenfaltenbeutel nach Anspruch 1, **dadurch gekennzeichnet, dass** die Eckschweißnähte (9) sich bis zur Bodenfalte (8) oder nahe zur Bodenfalte (8) erstrecken.

3. Seitenfaltenbeutel nach einem der Ansprüche 1 oder 2, **dadurch gekennzeichnet, dass** die Eckschweißnähte (9) mit der Bodenfalte (8) und einer randseitigen Faltkante (4) jeweils eine gleichschenklige Dreieckfläche begrenzen.

4. Seitenfaltenbeutel nach einem der Ansprüche 1 bis 3, **dadurch gekennzeichnet, dass** in mindestens einem durch eine Eckschweißnaht (9) begrenzten dreieckförmigen Beutelabschnitt (7') eine Entlüftungsöffnung (24) angeordnet ist und dass zwischen dem mit der Entlüftungsöffnung (24) versehenen Beutelabschnitt (7') und dem Füllraum des Seitenfaltenbeutels ein Luftaustausch gewährleistet ist.

5. Seitenfaltenbeutel nach Anspruch 4 **dadurch gekennzeichnet, dass** die Polymerstreifen (12, 13) des Geflechtes in Beutellängsrichtung und in Beutelquerrichtung eine Breite zwischen 2 mm und 5 mm aufweisen.

6. Seitenfaltenbeutel nach Anspruch 4 oder 5, **dadurch gekennzeichnet, dass** die sich in Beutellängsrichtung und in Beutelquerrichtung erstreckenden Polymerstreifen (12, 13) des Geflechtes dieselbe Breite aufweisen.

7. Seitenfaltenbeutel nach einem der Ansprüche 1 bis 6, **dadurch gekennzeichnet, dass** die Eckschweißnähte (9) eine Breite zwischen 2 mm und 10 mm aufweisen, wobei die Rasterung 10 bis 500 Schweißpunkte (14) bezogen auf eine Fläche von 100 mm² umfasst.

8. Seitenfaltenbeutel nach einem der Ansprüche 1 bis 7, **dadurch gekennzeichnet, dass** die Schweißpunkte (14) der Eckschweißnähte (9) auf parallelen Linien (17) angeordnet sind, die unter einem Winkel von 45° zur Längserstreckung der Eckschweißnähte (9) ausgerichtet sind, und dass auf jeder Linie (17) mindestens drei Schweißpunkte (14) in äquidistanten Abständen nebeneinander angeordnet sind.

9. Seitenfaltenbeutel nach einem der Ansprüche 1 bis 8, **dadurch gekennzeichnet, dass** der untere Rand (18) der Frontwand (1), der untere Rand (19) der zur Frontwand benachbarten Flanke (20) der Seitenfalten (3), der untere Rand (21) der zur Rückwand (2) benachbarten Flanke (22) der Seitenfalten (3) und der untere Rand (23) der Rückwand (2) fächerförmig zueinander versetzt sind, so dass die entlang der Bodenfalte (8) umgefalteten Lagen des Kunststoffgewebeverbundes jeweils einen Abschnitt aufweisen, der unmittelbar an der Rückwand (2) anliegt und mit der Rückwand (2) verklebt ist.

## Claims

1. Side-gusset bag made of a plastic fabric composite, having a front panel (1),
a rear panel (2) and
side gussets (3) disposed between the front panel and the rear panel, which are connected to the front panel (1) and the rear panel (2) by fold edges (4),
wherein the plastic fabric composite has a polymer film (10) on the outer side of the bag and a fabric (11) connected to the polymer film (10) made of polymer ribbons (12, 13) on an inner side of the bag, and wherein a section of the front panel and side gusset sections which are disposed between the section (6) of the front panel and the rear panel (2) are folded onto the rear panel (2) to form a bottom gusset (8) and are connected thereto and the fabric surface of the side gussets (3) on the inner side of the bag is connected to the adjacent fabric surface of the front panel (1) or rear panel (2) by corner weld seams (9), **characterized in that** the corner weld seams (9) extend at an acute angle in the direction of the bottom gusset (8), wherein the corner weld seams (9) have a structure with a grid pattern comprising a plurality of punctiform or linear weld points, produced by ultrasound welding and that the structure of the corner weld seams (9) produced by ultrasound welding has a grid pattern comprising a plurality of weld points (14) disposed consecutively and adjacently.

2. The side-gusset bag according to claim 1, **characterized in that** the corner weld seams (9) extend as far as the bottom gusset (8) or near to the bottom gusset (8).

3. The side-gusset bag according to any one of claims 1 or 2, **characterized in that** the corner weld seams (9) together with the bottom gusset (8) and one edge-side fold edge (4) each enclose an equilateral triangular area.

4. The side-gusset bag according to any one of claims 1 to 3, **characterized in that** a ventilation hole (24) is disposed in at least one triangular bag section (7') defined by a corner weld seam (9), and an exchange of air is ensured between the bag section (7') provided with the ventilation hole (24) and the fill space of the side-gusset bag.

5. The side-gusset bag according to claim 4, **characterized in that** the polymer ribbons (12, 13) of the mesh have a width between 2 mm and 5 mm in the longitudinal direction of the bag and in the transverse direction of the bag.

6. The side-gusset bag according to claim 4 or 5, **characterized in that** the polymer ribbons (12, 13) of the mesh extending in the longitudinal direction of the bag and in the transverse direction of the bag have the same width.

7. The side-gusset bag according to any one of claims 1 to 6, **characterized in that** the corner weld seams (9) have a width between 2 mm and 10 mm, wherein the grid pattern comprises 10 to 500 weld points (14) relative to an area of 100 mm².

8. The side-gusset bag according to any one of claims 1 to 7, **characterized in that** the weld points (14) of the corner weld seams (9) are arranged on parallel lines (17) which are aligned at an angle of 45° with respect to the longitudinal extension of the corner weld seams (9), and that at least three weld points (14) are arranged on each line (17) at equidistant spacings adjacent to one other.

9. The side-gusset bag according to any one of claims 1 to 8, **characterized in that** the lower edge (18) of the front panel (1), the lower edge (19) of the flank (20) of the side gussets (3) adjacent to the front panel, the lower edge (21) of the flank (22) of the side gussets (3) adjacent to the rear panel (2), and the lower edge (23) of the rear panel (2) are offset with respect to each other in a fan shape so that the layers of the plastic fabric composite folded along the bottom gusset (8) each have a section that directly abuts against the rear panel (2) and is glued to the rear panel (2).

## Revendications

1. Sachet à plis latéraux réalisé dans un composite tissé synthétique comprenant :
une paroi avant (1),
une paroi arrière (2) et
des plis latéraux (3) disposés entre la paroi avant et la paroi arrière qui sont reliés à la paroi avant (1) et à la paroi arrière (2) par des arrêtes pliantes (4),
dans lequel le composite tissé synthétique présente un film polymère (10) sur le côté extérieur du sachet ainsi qu'un tissé (11) relié au film polymère (10) en petites bandes polymère (12, 13) sur le côté intérieur du sachet, et dans lequel un tronçon de la paroi avant ainsi que des tronçons de plis latéraux, qui sont placés entre le tronçon (6) de la paroi avant et la paroi arrière (2), en formant un pli de fond (8) sont repliés sur la paroi arrière (2) et reliés à celle-ci, et la surface tissée côté intérieur du sachet des plis latéraux (3) est reliée à la surface tissée adjacente de la paroi avant (1) ou de la paroi arrière (2) par des cordons de soudure d'angle (9), **caractérisé en ce que** les cordons de soudure d'angle (9) s'étendent en angle oblique en direction du pli de fond (8), sachant que les cordons de soudure d'angle (9) présentent une structure produite par soudage aux ultra-sons avec un maillage d'une pluralité de soudures en forme de point ou de ligne et que la structure produite par soudage aux ultra-sons des cordons de soudure d'angle (9) présente un maillage d'une pluralité de points de soudure (14) disposés les uns derrière les autres et les uns à côté des autres.

2. Sachet à plis latéraux selon la revendication 1, **caractérisé en ce que** les cordons de soudure d'angle (9) s'étendent jusqu'au pli de fond (8) ou à proximité du pli de fond (8).

3. Sachet à plis latéraux selon l'une des revendications 1 ou 2, **caractérisé en ce que** les cordons de soudure d'angle (9) délimitent une surface rectangulaire équilatérale par le pli de fond (8) et une arête pliante (4) côté bord respectivement.

4. Sachet à plis latéraux selon l'une des revendications 1 à 3, **caractérisé en ce qu'**une ouverture d'aération (24) est prévue dans au moins un tronçon de sachet (7') triangulaire délimité par un cordon de soudure d'angle (9), et qu'un échange d'air est assuré entre le tronçon de sachet (7') doté de l'ouverture d'aération (24) et l'espace de remplissage du sachet à plis latéraux.

5. Sachet à plis latéraux selon la revendication 4, **caractérisé en ce que** les bandes polymère (12, 13) du treillis présentent une largeur entre 2 mm et 5 mm dans le sens longitudinal du sachet et dans le sens transversal du sachet.

6. Sachet à plis latéraux selon la revendication 4 ou 5, **caractérisé en ce que** les bandes polymère (12, 13) du treillis s'étendant dans le sens longitudinal du sachet et dans le sens transversal du sachet présentent la même largeur.

7. Sachet à plis latéraux selon l'une des revendications 1 à 6, **caractérisé en ce que** les cordons de soudure d'angle (9) présentent une largeur entre 2 mm et 10 mm, sachant que le maillage comprend 10 à 500 points de soudure (14) par rapport à une surface de 100 mm².

8. Sachet à plis latéraux selon l'une des revendications 1 à 7, **caractérisé en ce que** les points de soudure (14) des cordons de soudure d'angle (9) sont disposés sur des lignes parallèles (17) qui sont dirigées dans un angle de 45° par rapport à l'allongement longitudinal des cordons de soudure d'angle (9), et que sur chaque ligne (17), au moins trois points de soudure (14) sont disposés l'un à côté de l'autre à distances équidistantes.

9. Sachet à plis latéraux selon l'une des revendications 1 à 8, **caractérisé en ce que** le bord inférieur (18) de la paroi avant (1), le bord inférieur (19) du flanc (20) des plis latéraux (3) adjacent à la paroi avant, le bord inférieur (21) du flanc (22) des plis latéraux (3) adjacent à la paroi arrière (2) et le bord inférieur (23) de la paroi arrière (2) sont décalés les uns par rapport aux autres en formant des compartiments, de sorte que les couches du composite tissé synthétique repliées le long du pli de fond (8) présentent respectivement un tronçon qui repose directement sur la paroi arrière (2) et est collé à la paroi arrière (2).
